# EUROPÄISCHE PATENTSCHRIFT

(11) **EP 0 584 462 B1**
(45) Veröffentlichungstag und Bekanntmachung des Hinweises auf die Patenterteilung: **13.12.1995**
(21) Anmeldenummer: 93108069.1
(22) Anmeldetag: 18.05.1993
(51) Int. Cl.: B05B 15/12

(54) **Lackierkabine**
Painting booth
Cabine de peinture

(30) Priorität: 22.08.1992 DE 4227889
(43) Veröffentlichungstag der Anmeldung: 02.03.1994
(73) Patentinhaber: Götz GmbH Metall- und Anlagenbau, D-70736 Fellbach (DE)
(72) Erfinder: Püttmer, Hermann, W-7141 Kirchberg/Murr (DE)
(74) Vertreter: Wolf, Eckhard, Dr.-Ing.

(56) Entgegenhaltungen:
- DE-A- 3 510 860
- FR-A- 2 635 801
- US-A- 4 700 615
- US-A- 4 932 316

## Beschreibung

Die Erfindung betrifft eine Lackierkabine mit einem Innenraum, der durch ein- und austrittsseitige, vorzugsweise durch Türelemente verschließbare Stirnseitenwände, zwei einander gegenüberliegende, die Stirnseitenwände miteinander verbindende Seitenwände, einen Boden und ein Dach begrenzt ist und mit einer den Innenraum in einen unteren Lackierraum und einen oberen Stauraum unterteilenden Filterdecke.

Lackierkabinen dieser Art (vgl. die DE.A-35 10860), die insbesondere zum Lackieren von Kraftfahrzeugkarosserien bestimmt sind, sind an ihren Stirnseitenwänden mit jeweils einer Pendeltür für das Ein- und Ausfahren des zu lackierenden Fahrzeugs versehen. Auf der Außenseite der Seitenwände sind die Lackieraggregate, Regeleinrichtungen und dergleichen angebracht. Der Stauraum über der Filterdecke ist zur Unterbringung der Gebläse für die Abluft bestimmt und dient Zugleich als Befahrraum zum Wechseln der Filter innerhalb der Filterdecke. Eine wichtige Voraussetzung für Lackierkabinen ist ihre absolute Sauberkeit, um zu gewährleisten, daß keine Stäube vorhanden sind, die zu Farbvermischungen führen können.

Ausgehend hiervon liegt der Erfindung die Aufgabe zugrunde, eine Lackierkabine zu schaffen, deren Seitenwände eine möglichst glatte, leicht reinigbare Innenfläche aufweist.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den Unteransprüchen.

Die erfindungsgemäße Lösung geht von dem Gedanken aus, daß durch die Verwendung großflächiger glatter Konstruktionselemente aus Glas der Anteil der Dichtflächen reduziert und die Sauberkeit und Reinigbarkeit des Innenraums verbessert werden kann. Um dies zu erreichen, wird gemäß der Erfindung vorgeschlagen, daß die Seitenwände mehrere im Abstand voneinander angeordnete, innenraumhohe vertikale Tragstützen aufweisen, daß die zwischen zwei Tragstützen angeordneten Abstandsbereiche mindestens ein durch die Tragstützen und zwei in vertikalem Abstand voneinander angeordnete Querriegel begrenztes Rahmenfeld aufweisen, und daß die das Rahmenfeld begrenzenden Tragstützen und Querriegel zum Innenraum hin eine gemeinsame Rahmenebene aufspannen und eine umlaufende, zum Innenraum und zum Rahmenfeld hin offene stufenförmige Ausnehmung zur Aufnahme eines plattenförmigen, mit seiner dem Innenraum zugewandten Breitseitenfläche mit der Rahmenebene fluchtenden Ausfachelements aus Glas aufweisen.

Die vorzugsweise aus thermisch vorgespanntem Sicherheitsglas oder Verbundglas bestehenden Ausfachelemente werden zweckmäßig in die stufenförmigen Ausnehmungen der Tragstützen und Querriegel eingeklebt. Die stufenförmigen Ausnehmungen werden dazu zweckmäßig mit aushärtbaren Dichtungsstreifen ausgekleidet, die zugleich den Klebstoff für die Ausfachelemente bilden. Zur Erzeugung einer glatten Innenfläche weisen die Dichtungsstreifen zweckmäßig eine mit der freien Außenkante der Stufenflanken fluchtende Randkante auf. Die Dichtungsstreifen können beispielsweise aus UV-beständigem Silicon oder einem UV-beständigem Thioplast bestehen.

Eine bevorzugte Ausgestaltung der Erfindung sieht vor, daß eine Gruppe der aus Sicherheitsglas bestehenden Ausfachelemente sich über den gesamten Abstandsbereich zweier benachbarter Tragstützen und über mindestens zwei Drittel der Lackierraumhöhe erstreckt. Eine weitere Gruppe der aus Sicherheitsglas bestehenden Ausfachelemente kann sich über den gesamten Abstandsbereich zweier benachbarter Tragstützen und über die gesamte Stauraumhöhe erstrecken. Weiter kann eine Gruppe der aus Sicherheitsglas oder aus Metallblech bestehenden Ausfachelementen vorgesehen werden, die sich über den gesamten Abstandsbereich zweier benachbarter Tragstützen und vom Boden aus über weniger als ein Drittel der Lackierraumhöhe erstreckt. Demgemäß ist eine Gruppe von Querriegeln vom Boden aus auf weniger als einem Drittel der Lackierraumhöhe angeordnet, während eine weitere Gruppe von Querriegeln eine randoffene Aussparung zur Aufnahme eines die Filterdecke bildenden Gitterrahmens aufweist.

Um mit einfachen Mitteln einen glatten Anschluß zwischen Querriegeln und Tragstützen zu erzielen, weisen die Querriegel mindestens eine in ihrer Längserstreckung ausgerichtete, zum Innenraum hin randoffene Einsteckkammer und die Tragstützen mindestens eine mit der Einsteckkammer fluchtende Bohrung zur Aufnahme eines Verbindungsbolzens auf. Die Verbindungsbolzen sind durch die Randöffnung in den Einsteckkammern von außen her zum Zwecke ihrer Plazierung im Verbindungsbereich zugänglich. Um die Randöffnungen der Einsteckkammern nach der Montage der die Seitenwände bildenden Rahmenkonstruktionen gegen Staubzutritt aus dem Lackierraum verschließen zu können, münden sie in eine Stufenflanke der stufenförmigen Ausnehmung und werden vom benachbarten Ausfachelement innenraumseitig übergriffen.

Im folgenden wird die Erfindung anhand eines in der Zeichnung in schematischer Weise dargestellten Ausführungsbeispiels näher erläutert. Es zeigen:
- Fig. 1: eine Lackierkabine in schaubildlicher Darstellung;
- Fig. 2: einen horizontalen Schnitt durch eine Tragstütze der Lackierkabine;
- Fig. 3: einen vertikalen Schnitt durch eine Seitenwand der Lackierkabine;
- Fig. 4: einen Ausschnitt aus einer Seitenwand mit einer Tragstützen-Riegelverbindung;
- Fig. 5: einen Horizontalschnitt entlang der Schnittlinie 5-5 der Fig. 4.

Die in Fig. 1 gezeigte Lackierkabine besteht im wesentlichen aus einer vorderen Stirnseitenwand 10 mit einer Pendeltür 12, einer inneren Trennwand 14 mit Pendeltür 12, einer Rückwand 16 mit nicht dargestellter Pendeltür, zwei einander gegenüberliegenden Seitenwänden 18, einem Boden 20, einem Dach 22 und einer den Innenraum zwischen Boden 20 und Dach 22 in einen unteren Lackierraum 24 und einen oberen Stauraum 26 trennenden Filterdecke 28. Die Seitenwände weisen mehrere im Abstand voneinander angeordnete, innenraumhohe vertikale Tragstützen 30 auf, deren Abstandsbereich durch Querriegel 32, 32', 32'' über die Höhe in insgesamt drei Rahmenfelder 34, 34', 34'' unterteilt sind. Die die Rahmenfelder begrenzenden Tragstützen 30 und Querriegel 32, 32', 32'' spannen zum Innenraum hin eine gemeinsame Rahmenebene auf und weisen eine umlaufende, zum Innenraum 24, 26 und zum Rahmenfeld hin offene, stufenförmige Ausnehmung 36, 36' zur Aufnahme von plattenförmigen, mit ihrer dem Innenraum zugewandten Breitseitenfläche mit der Rahmenebene fluchtenden Ausfachelementen 38, 38', 38'' vorzugsweise aus Sicherheitsglas auf. Die die stufenförmigen Ausnehmungen 36, 36' begrenzenden Stufenflanken 40 sind mit Dichtungsstreifen 42, 42' beschichtet, die aus UV-beständigem Silicon und/oder Thioplast bestehen und in die die Ausfachelemente eingebettet sind. Die Ausfachelemente 38, 38', 38'' erstrecken sich über den gesamten Abstandsbereich zweier benachbarter Tragstützen 30, wobei die Ausfachelemente 38 weniger als ein Drittel und die Ausfachelemente 38' mehr als zwei Drittel der Lackierraumhöhe 24 einnehmen, während die Ausfachelemente 38'' sich über die gesamte Stauraumhöhe erstrecken. Die Tragstützen 30, die Querriegel 32, 32', 32'' und die Ausfachelemente 38, 38', 38'' bilden zusammen mit der innenraumseitigen Außenkante des Dichtungsstreifens 42' eine zum Innenraum hin glatte nischenfreie Fläche, die einfach saubergehalten werden kann.

Wie aus Fig. 3 zu ersehen ist, weisen der untere Querriegel 32 und der dachseitige Querriegel 32'' eingeformte Kanäle 44 auf, die eine zur einen Stufenflanke 40' der stufenförmigen Ausnehmung 36' hin offene Randöffnung 46 aufweisen und die zur Aufnahme eines Verbindungsbolzens 48 bestimmt sind. Wie aus Fig. 4 und 5 zu ersehen ist, ist der Verbindungsbolzen 48 zur Verbindung zwischen den Tragstützen 30 und zwei mit ihren Stirnseiten gegen die Tragstützen anschlagende Querriegel 32, 32'' vorgesehen. Die Verbindungsbolzen 48 greifen zu diesem Zweck durch Bohrungen in den Tragstützen 30 hindurch und in die Kanäle 44 der benachbarten Querriegel 32, 32'' ein. Die Plazierung der Verbindungsbolzen 48 erfolgt über die Randöffnungen 46. Im fertigen Zustand werden die Randöffnungen 46 durch die Dichtungsstreifen 42, 42' und die Ausfachelemente 38, 38', 38'' gegen Staubzutritt verdeckt.

Wie aus Fig. 1 und 3 zu ersehen ist, sind die Querriegel 32' zugleich als Tragkonstruktionen für die Filterdecke 28 ausgebildet. Die Querriegel 32' weisen zu diesem Zweck eine randoffene Aussparung 54 auf, auf deren Unterkante 56 der Gitterrahmen 52 aufgelegt ist und in der an Lagerböcken 60 Klemmprofile 58 zum Festspannen der Filterelemente 50 angelenkt sind. Die Lackieraggregate und Regeleinrichtungen 62 befinden sich auf der Außenseite des Lackierraums 24 im Bereich der unteren Rahmenfelder 34.

Zusammenfassend ist folgendes festzustellen: Die Erfindung bezieht sich auf eine Lackierkabine mit zwei Stirnseitenwänden 10 und zwei die Stirnseitenwände miteinander verbindenden Seitenwänden 18 sowie einer den Innenraum in einen unteren Lackierraum 24 und einen oberen Stauraum 26 unterteilenden Filterdecke 28. Zur Erzeugung eines einfach sauberzuhaltenden Innenraums weisen die Seitenwände 18 mehrere im Abstand voneinander angeordnete, innenraumhohe vertikale Tragstützen 30 auf, während die zwischen zwei Tragstützen angeordneten Seitenwandbereiche mindestens ein durch die Tragstützen 30 und zwei in vertikalem Abstand voneinander angeordnete Querriegel 32,32', 32'' begrenztes Rahmenfeld 34, 34',34'' aufweisen. Die das Rahmenfeld 34,34',34'' begrenzenden Tragstützen 30 und Querriegel 32,32',32'' spannen zum Innenraum hin eine gemeinsame Rahmenebene auf und weisen eine umlaufende, zum Innenraum und zum Rahmenfeld hin offene stufenförmige Ausnehmung 36,36' zur Aufnahme eines plattenförmigen Ausfachelements 38, 38',38'' aus Sicherheitsglas auf, das mit seiner dem Innenraum zugewandten Breitseitenfläche mit der Rahmenebene fluchtet.

## Patentansprüche

1. Lackierkabine mit einem Innenraum, der durch ein- und austrittsseitige, vorzugsweise durch Türelemente (12) verschließbare Stirnseitenwände (10, 14,16), zwei einander gegenüberliegende, die Stirnseitenwände miteinander verbindende Seitenwände (18), einen Boden (20) und ein Dach (22) begrenzt ist, und mit einer den Innenraum in einen unteren Lackierraum (24) und einen oberen Stauraum (26) unterteilenden Filterdecke (28), wobei die Seitenwände (18) mehrere im Abstand voneinander angeordnete, innenraumhohe vertikale Tragstützen (30) aufweisen, und die zwischen zwei Tragstützen (30) angeordneten Abstandsbereiche mindestens ein durch die Tragstützen (30) und zwei in vertikalem Abstand voneinander angeordnete Querriegel (32,32',32'') begrenztes Rahmenfeld (34,34', 34'') aufweisen,
**dadurch gekennzeichnet**, daß die das Rahmenfeld begrenzenden Tragstützen (30) und Querriegel (32, 32',32'') zum Innenraum hin eine gemeinsame Rahmenebene aufspannen und eine umlaufende, zum Innenraum und zum Rahmenfeld hin offene stufenförmige Ausnehmung (36, 36') zur Aufnahme eines plattenförmigen, mit seiner dem Innenraum zugewandten Breitenseitenfläche mit der Rahmenebene fluchtenden Ausfachelements (38,38', 38'') aus Glas aufweisen.

2. Lackierkabine nach Anspruch 1, **dadurch gekennzeichnet**, daß das Ausfachelement (38,38',38'') aus thermisch vorgespanntem Sicherheitsglas oder aus Verbundglas besteht.

3. Lackierkabine nach Anspruch 1 oder 2, **dadurch gekennzeichnet**, daß das Ausfachelement (38,38',38'') in die stufenförmigen Ausnehmungen (36,36') eingeklebt ist.

4. Lackierkabine nach einem der Ansprüche 1 bis 3, **dadurch gekennzeichnet**, daß die die stufenförmigen Ausnehmungen (36,36') begrenzenden Stufenflanken (40,40') mit je einem vorzugsweise als Klebstoff ausgebildeten Dichtungsstreifen (42, 42') beschichtet sind, in die das Ausfachelement (38, 38',38'') eingebettet ist.

5. Lackierkabine nach Anspruch 4, **dadurch gekennzeichnet**, daß die Dichtungsstreifen (42,42') eine mit der freien Außenkante der Stufenflanken (40, 40') fluchtende Randkante aufweisen.

6. Lackierkabine nach Anspruch 4 oder 5, **dadurch gekennzeichnet**, daß zumindest einer der Dichtungsstreifen aus UV-beständigem Silicon besteht.

7. Lackierkabine nach einem der Ansprüche 4 bis 6, **dadurch gekennzeichnet**, daß zumindest einer der Dichtungsstreifen (42,42') aus UV-beständigem Thioplast besteht.

8. Lackierkabine nach einem der Ansprüche 1 bis 7, **dadurch gekennzeichnet**, daß eine Gruppe der aus Glas bestehenden Ausfachelemente (38') sich über den gesamten Abstandsbereich zweier benachbarter Tragstützen (30) und über mindestens zwei Drittel der Lackierraumhöhe (24) erstreckt.

9. Lackierkabine nach einem der Ansprüche 1 bis 8, **dadurch gekennzeichnet**, daß eine Gruppe der aus Glas bestehenden Ausfachelemente (38'') sich über den gesamten Abstandsbereich zweier benachbarter Tragstützen (30) und über die gesamte Stauraumhöhe (26) erstreckt.

10. Lackierkabine nach einem der Ansprüche 1 bis 9, **dadurch gekennzeichnet**, daß eine Gruppe der Ausfachelemente (38) sich über den gesamten Abstandsbereich zweier Tragstützen (30) und vom Boden aus über weniger als ein Drittel der Lackierraumhöhe (24) erstreckt.

11. Lackierkabine nach einem der Ansprüche 1 bis 10, **dadurch gekennzeichnet**, daß eine Gruppe von Querriegeln (32) vom Boden aus auf weniger als einem Drittel der Lackierraumhöhe (24) angeordnet ist.

12. Lackierkabine nach einem der Ansprüche 1 bis 11, **dadurch gekennzeichnet**, daß eine Gruppe von Querriegeln (32') eine randoffene Aussparung (54) zur Aufnahme eines die Filterdecke (28) bildenden Gitterrahmens (52) aufweist.

13. Lackierkabine nach einem der Ansprüche 1 bis 12, **dadurch gekennzeichnet**, daß die Querriegel (32, 32'') mindestens einen in ihrer Längserstreckung ausgerichteten, zum Innenraum hin randoffenen Einsteckkanal (44) und die Tragstützen (30) mindestens eine mit dem Einsteckkanal (44) fluchtende Bohrung zur Aufnahme eines Verbindungsbolzens (48) aufweisen.

14. Lackierkabine nach Anspruch 13, **dadurch gekennzeichnet**, daß die Randöffnung (46) des Einsteckkanals (44) in eine Stufenflanke (40') der stufenförmigen Ausnehmung (36') mündet und vom benachbarten Ausfachelement (38,38',38'') innenraumseitig übergriffen ist.

## Claims

1. Painting booth, having an interior, which is delimited by end walls (10, 14, 16) situated at the entry and exit points and preferably closable by door elements (12), two opposing side walls (18) connecting the end walls to one another, a floor (20) and a roof (22), and having a filter ceiling (28) which subdivides the interior into a lower painting area (24) and an upper stowage area (26), the side walls (18) comprising a plurality of vertical supporting pillars (30) of the height of the interior which are disposed a distance apart from one another and the gap regions disposed between two supporting pillars (30) comprising at least one frame compartment (34, 34', 34'') delimited by the supporting pillars (30) and by two crossbeams (32, 32', 32'') spaced vertically apart from one another, **characterized in that** the supporting pillars (30) and crossbeams (32, 32', 32''), which delimit the frame compartment, towards the interior define a common frame plane and have a peripheral shoulder-like recess (36, 36') open towards the interior and towards the frame compartment for receiving a plate-like panelling element (38, 38', 38'') made of glass, whose broadside surface facing the interior is flush with the frame plane.

2. Painting booth according to claim 1, **characterized in that** the panelling element (38, 38', 38'') is made of thermally toughened safety glass or laminated glass.

3. Painting booth according to claim 1 or 2, **characterized in that** the panelling element (38, 38', 38'') is glued into the shoulder-like recesses (36, 36').

4. Painting booth according to one of claims 1 to 3, **characterized in that** the shoulder flanks (40, 40') delimiting the shoulder-like recesses (36, 36') are each lined with a sealing strip (42, 42') preferably in the form of adhesive, into which the panelling element (38, 38', 38'') is embedded.

5. Painting booth according to claim 4, **characterized in that** the sealing strips (42, 42') have a boundary edge which is flush with the free outer edge of the shoulder flanks (40, 40').

6. Painting booth according to claim 4 or 5, **characterized in that** at least one of the sealing strips is made of UV-resistant silicone.

7. Painting booth according to one of claims 4 to 6, **characterized in that** at least one of the sealing strips (42, 42') is made of UV-resistant thioplast.

8. Painting booth according to one of claims 1 to 7, **characterized in that** a group of the panelling elements (38') made of glass extends over the entire gap region of two adjacent supporting pillars (30) and over at least two thirds of the painting area height (24).

9. Painting booth according to one of claims 1 to 8, **characterized in that** a group of the panelling elements (38'') made of glass extends over the entire gap region of two adjacent supporting pillars (30) and over the entire stowage area height (26).

10. Painting booth according to one of claims 1 to 9, **characterized in that** a group of the panelling elements (38) extends over the entire gap region of two adjacent supporting pillars (30) and up from the floor over less than one third of the painting area height (24).

11. Painting booth according to one of claims 1 to 10, **characterized in that** a group of crossbeams (32) is disposed at a height from the floor which is less than one third of the painting area height (24).

12. Painting booth according to one of claims 1 to 11, **characterized in that** a group of crossbeams (32') has an open-edged recess (54) for receiving a lattice frame (52) which forms the filter ceiling (28).

13. Painting booth according to one of claims 1 to 12, **characterized in that** the crossbeams (32, 32'') have at least one insertion channel (44), which is aligned in a longitudinal direction of the crossbeams and is open-edged towards the interior, and the supporting pillars (30) have at least one bore aligned with the insertion channel (44) for receiving a connecting bolt (48).

14. Painting booth according to claim 13, **characterized in that** the edge opening (46) of the insertion channel (44) opens into a shoulder flank (40') of the shoulder-like recess (36') and is overlapped at the interior side by the adjacent panelling element (38, 38', 38'').

## Revendications

1. Cabine de peinture, comprenant un espace intérieur délimité, du côté entrée et du côté sortie, par des parois frontales (10, 14, 16) lesquelles peuvent de préférence être fermées par des éléments de porte (12), deux parois latérales (18) opposées qui relient entre elles les parois frontales, un plancher (20) et un toit (22), ainsi qu'un plafond filtrant (28) lequel subdivise l'espace intérieur en un espace de peinture (24) inférieur et un espace de stockage (26) supérieur, les parois latérales (18) comprenant plusieurs montants verticaux (30) disposés à distances les uns des autres et s'étendant sur la hauteur de l'espace intérieur, et les intervalles entre deux montants (30) présentant au moins un panneau de cadre (34, 34', 34'') délimité par les montants (30) et par deux traverses (32, 32', 32'') disposées à distance verticale l'une de l'autre, **caractérisée en ce** que les montants (30) et les traverses (32, 32', 32'') qui délimitent le panneau de cadre définissent en direction de l'espace intérieur un plan de cadre commun et présentent un évidement (36, 36') étagé continu ouvert en direction de l'espace intérieur et du panneau de cadre, et destiné à recevoir un élément de remplissage (38, 38', 38'') en forme de plaque, réalisé en verre, dont la surface du grand côté orientée vers l'espace intérieur est alignée avec le plan de cadre.

2. Cabine de peinture selon la revendication 1, caractérisée en ce que l'élément de remplissage (38, 38', 38'') est constitué de verre de sécurité ou de verre feuilleté mis en précontrainte thermique.

3. Cabine de peinture selon l'une des revendications 1 ou 2, caractérisée en ce que l'élément de remplissage (38, 38', 38'') est collé, dans des évidements étagés (36, 36').

4. Cabine de peinture selon l'une des revendications 1 à 3, caractérisée en ce que les flancs d'étage (40, 40') qui délimitent les évidements étagés (36, 36') sont revêtus chacun d'une bande d'étanchéité (42, 42') constituée de préférence de colle, dans laquelle est encastré l'élément de remplissage (38, 38', 38'').

5. Cabine de peinture selon la revendication 4, caractérisée en ce que les bandes d'étanchéité (42, 42') présentent un bord qui est aligné avec le bord extérieur libre des flancs d'étage (40, 40').

6. Cabine de peinture selon l'une des revendications 4 ou 5, caractérisée en ce qu'au moins l'une des bandes d'étanchéité est constituée de silicone résistant aux rayons UV.

7. Cabine de peinture selon l'une des revendications 4 à 6, caractérisée en ce qu'au moins l'une des bandes d'étanchéité (42, 42') est constituée de thioplaste résistant aux rayons UV.

8. Cabine de peinture selon l'une des revendications 1 à 7, caracterisée en ce qu'un groupe d'éléments de remplissage (38') constitués de verre s'étend sur l'ensemble de l'intervalle entre deux montants (30) voisins et sur au moins deux tiers de la hauteur de l'espace de peinture (24).

9. Cabine de peinture selon l'une des revendications 1 à 8, caractérisée en ce qu'un groupe d'éléments de remplissage (38'') constitués de verre s'étend sur l'ensemble de l'intervalle de deux montants (30) voisins et sur la hauteur totale de l'espace de stockage (26).

10. Cabine de peinture selon l'une des revendications 1 à 9, caractérisée en ce qu'un groupe d'éléments de remplissage (38) s'étend sur l'ensemble de l'intervalle entre deux montants (30) et, à partir du sol, sur une distance inférieure à un tiers de la hauteur de l'espace de peinture (24).

11. Cabine de peinture selon l'une des revendications 1 à 10, caractérisée en ce qu'un groupe de traverses (32) est disposé , à partir du sol, à moins d'un tiers de la hauteur de l'espace de peinture (24).

12. Cabine de peinture selon l'une des revendications 1 à 11, caractérisée en ce qu'un groupe de traverses (32') présente un évidement (54) ouvert au bord pour la réception d'un cadre de treillis (52) formant le plafond filtrant (28).

13. Cabine de peinture selon l'une des revendications 1 à 12, caractérisée en ce que les traverses (32, 32'') présentent au moins un canal d'emboîtement (44) ouvert au bord vers l'espace intérieur et orienté dans l'extension longitudinale desdites traverses, et que les montants (30) présentent au moins un alésage aligné avec le canal d'emboîtement (44) et destiné à recevoir un axe de jonction (48).

14. Cabine de peinture selon la revendication 13, caractérisée en ce que l'ouverture latérale (46) du canal d'emboîtement (44) débouche dans un flanc d'étage (40') de l'évidement étagé (36') et qu'elle est recouverte, du côté de l'espace intérieur, par l'élément de remplissage voisin (38, 38', 38'').
